# EUROPÄISCHE PATENTSCHRIFT

(11) **EP 0 930 957 B1**
(45) Veröffentlichungstag und Bekanntmachung des Hinweises auf die Patenterteilung: **17.04.2002**
(21) Anmeldenummer: 98933451.1
(22) Anmeldetag: 06.05.1998
(51) Int. Cl.: B25D 16/00

(54) **ELEKTROWERKZEUGMASCHINE**
ELECTRIC MACHINE TOOL
MACHINE-OUTIL ELECTRIQUE

(30) Priorität: 21.06.1997 DE 19726383
(43) Veröffentlichungstag der Anmeldung: 28.07.1999
(73) Patentinhaber: ROBERT BOSCH GMBH, 70442 Stuttgart (DE)
(72) Erfinder: HECHT, Joachim, D-71106 Magstadt (DE)
(86) Internationale Anmeldenummer: DE9801247
(87) Internationale Veröffentlichungsnummer: WO9858774

(56) Entgegenhaltungen:
- WO-A-79/01041
- US-A- 1 505 493

## Beschreibung

### Stand der Technik

Die Erfindung betrifft eine Elektrowerkzeugmaschine für drehend und/oder schlagend arbeitende Werkzeuge, wie Bohrund/oder Schlaghammer oder Schlagbohrmaschine, der im Oberbegriff des Anspruchs 1 definierten Gattung.

Bei einem bekannten Bohr- und/oder Schlaghammer dieser Art (DE 41 21 279 A1) umfaßt die Treibereinheit einen Exzenter, der auf einer die Arbeitsspindel über ein Zahnrad antreibenden Vorgelegewelle sitzt und über ein Nadellager eine einen Durchbruch aufweisende Anlenkhülse aufnimmt, und ein elastisch nachgiebiges Treiberglied, das um eine quer zur Vorgelegewelle ausgerichtete Achse kippbar im Maschinengehäuse festgelegt ist. Das Treiberglied weist einen von der Achse weg sich zur Anlenkhülse erstreckenden Hebel, der in deren Durchbruch eingreift, und einen rechtwinklig dazu von der Achse aus sich weg erstreckenden, zweischenkeligen Bügel auf, der an seinem freien Ende schleifenartig geschlossen und mit Spiel zwischen zwei am Schläger ausgebildeten Bünden angelenkt ist. Der Schläger ist in der hohl ausgebildeten Antriebsspindel mit Verschiebespiel aufgenommen, wobei ein eingesetzter O-Ring dämpfend auf den Schläger wirkt und dessen selbsttätiges Verschieben verhindert. Zwischen dem Werkzeugschaft und dem Schläger ist ein Döpper oder Schlagbolzen angeordnet.

Im Betrieb wird das Treiberglied über den Exzenter hin- und hergehend angetrieben, wobei nur die vertikalen Auslenkungen des Exzenters auf den Hebel übertragen werden, während die Querbewegung der Ankerhülse durch den in dieser Richtung verbreiterten Durchbruch nicht an den Hebel gelangen. Damit führt das Treiberglied eine hin- und hergehende Bewegung um seine Achse aus. Im Augenblick des Aufpralls des Schlägers auf den Döpper und damit auf das Werkzeug befindet sich das Treiberglied in seinem werkzeugseitigen Totpunkt. Der Schläger wird nach dem hartem Aufprall reflektiert und fliegt rückwärts auf den sich ebenfalls zurückbewegenden Bügel des Treiberglieds zu. Bei guter Abstimmung des Schlagwerks berührt der vordere Bund den Bügel des Treiberglieds dabei nur leicht oder gar nicht. Nach dem Durchfahren seines motorseitigen Totpunkts kommt das Treiberglied wieder in Kontakt mit dem vorderen Bund des Schlägers. Dabei wird der Bügel aufgrund der kinetischen Energie des Schlägers nach hinten gebogen. Die noch von dem Rückprall des Schlägers herrührende Energie wird somit an das elastische Treiberglied abgegeben und darin als Federenergie gespeichert. In der nachfolgenden Vorwärtsbewegung des Bügels beschleunigt dieser den Schläger sowohl aufgrund der Vorwärtsbewegung des Treiberglieds als auch aufgrund des zurückfedernden Bügels wieder in Richtung auf das Werkzeug, wobei der Schläger in der Regel höhere Geschwindigkeiten erreicht als der antreibende Bügel. Dies führt zum Ablösen des Schlägers vom Treiberglied. Der Schläger fliegt dann eine gewisse Strecke frei weiter bis ein erneuter Aufprall auf den Döpper und das Werkzeug erfolgt.

Aus der WO-A-7901041 ist eine Elektrowerkzeugmaschine mit einem drehenden und schlagenden Antrieb bekannt, die entsprechend den Merkmalen des Oberbegriffs des Anspruchs 1 eine drehend antreibbare Arbeitsspindel aufweist, die ihrerseits eine Werkzeugaufnahme antreibt. Des Weiteren besitzt die Maschine ein mechanisches Schlagwerk, das einen in seiner axialen Richtung beschleunigten, direkt oder indirekt den Schaft des Werkzeugs mit Schlägen beaufschlagenden Schläger und eine die .Beschleunigung des Schlägers aus einer Rotationsbewegung ableitende Treibeinheit aufweist, wobei die Treibereinheit ein mit der Arbeitsspindel synchron umlaufendes, axial verschieblich angeordnetes Abtastglied besitzt, das zwischen zwei zur Arbeitsspindel verdrehfest angeordneten, ringförmigen Kurvenbahnen mit in Achsrichtung der Arbeitsspindel weisenden Erhebungen und Vertiefungen geführt ist. Die beiden Kurvenbahnen sind gemäß der WO-A-7901041 die Seitenflanken einer sinusförmig verlaufenden, in die Arbeitsspindel eingelassene Nut. Die durch die beiden Seitenflanken der von der Nut gebildeten Kurvenbahnen haben einen definierten, nicht veränderbaren Abstand. Das Abtastglied besteht aus zwei Kugeln, die einerseits in diese Nut eingreifen und an den die Kurvenbahnen bildenden Seitenflanken der Nut abrollen, wobei die Kugeln an beiden Kurvenbahnen anliegen. Andererseits sind die beiden Kugeln in eine radial umlaufende Vertiefung eingesetzt, die an der Außenseite eines den Schläger des Schlagwerks aufnehmenden, axial verschiebbaren Zylinders eingelassen ist. Auf diese Weise wird über die als Abtastglieder wirkenden Kugeln über die sinusförmigen Kurvenbahnen eine Drehbewegung der Arbeitsspindel in eine axiale Bewegung des Zylinders des Schlagwerks umgesetzt.

Aus der US 1,505,493 ist eine Werkzeugmaschine mit einem schlagenden Antrieb bekannt, bei der ein Kolben in einem Zylinder mittels einer explosiven Zündung in axialer Richtung bewegt wird. Die Axialbewegung des Kolbens wird in eine Rotationsbewegung eines Schwungrades umgewandelt, das auf dem Zylinder rotierbar gelagert ist. Mit Hilfe der durch die axiale Vorwärtsbewegung des Kolbens in dem Schwungrad gespeicherten kinetischen Energie wird der Kolben nach seiner Vorwärtsbewegung in seine Ausgangsposition wieder zurückgeschoben. Die Umsetzung der axialen Bewegung des Kolbens in eine Rotationsbewegung des Schwungrades bzw. umgekehrt erfolgt dadurch, dass ein mit dem Kolben verbundener, quer zu dessen Längsachse angeordneter Stift in eine Führungsnut in der Nabe des Schwungrades eingreift, wobei die Führungsnut einen in Umfangsrichtung der Nabe sinusförmigen Verlauf hat mit in Axialrichtung weisenden Erhebungen und Vertiefungen. Die beiden Seitenflanken dieser Nut bilden also zwei sinusförmige Kurvenbahnen, die den als Abtastglied wirkenden Stift des Kolbens in axialer Richtung aufund abwärtsbewegen. Dabei steht der Stift in ständiger Berührung mit beiden Kurvenbahnen, d. h. mit beiden Seitenflanken der sinusförmig verlaufenden Nut.

### Vorteile der Erfindung

Die erfindungsgemäße Elektrowerkzeugmaschine mit den kennzeichnenden Merkmalen des Anspruchs 1 hat demgegenüber den Vorteil, daß durch das erfindungsgemäß konstruierte mechanische Schlagwerk auf eine Vorgelegewelle verzichtet und damit eine größere Spindeldrehzahl realisiert werden kann. Durch die Wahl der Anzahl der auf den Kurvenbahnen vorhandenen axialen Erhebungen und Vertiefungen werden entsprechend viele Schläge pro Spindelumdrehung erzielt. Mit dem erfindungsgemäßen Schlagwerk kann sehr kostengünstig ein Elektrohandwerkzeug mit Schwerpunkt auf kleine Werkzeugdurchmesser gefertigt werden, bei dem der Schmieraufwand recht gering ist.

Durch die in den weiteren Ansprüchen aufgeführten Maßnahmen sind vorteilhafte Weiterbildungen und Verbesserungen der im Anspruch 1 angegebenen Meßvorrichtung möglich.

Gemäß einer bevorzugten Ausführungsform der Erfindung sind die parallel zur Achsrichtung der Arbeitsspindel sich erstreckenden Erhebungen und Vertiefungen der Kurvenbahnen von mehreren Perioden einer sinusartigen Kurve gebildet, wobei die beiden Kurvenbahnen parallel oder versetzt zueinander verlaufen. Bevorzugt werden drei oder fünf Perioden einer Sinuskurve pro Kurvenbahn.

Gemäß einer vorteilhaften Ausführungsform der Erfindung sind die Federspeicher als Druckfedern ausgebildet, die einfach und preiswert zu fertigen und zu montieren sind.

### Zeichnung

Die Erfindung ist anhand von in der Zeichnung dargestellten Ausführungsbeispielen in der nachfolgenden Beschreibng näher erläutert. Es zeigen teilweise in schematischer Darstellung:
- Fig. 1: ausschnittweise einen Längsschnitt eines Bohrhammers zum wahlweisen Bohren oder Schlagbohren,
- Fig. 2: ausschnittweise einen Schnitt längs der Linie II-II in Fig. 1,
- Fig. 3: ausschnittweise eine Abwicklung zweier Kurvenbahnen im Schlagwerk des Bohrhammers in Fig. 1,
- Fig. 4 bis 7: jeweils ausschnittweise ein modifiziertes Schlagwerk gemäß weiteren Ausführungsbeispielen.

### Beschreibung der Ausführungsbeispiele

Der in Fig. 1 ausschnittweise im Längsschnitt dargestellte Bohrhammer als Ausführungsbeispiel einer allgemeinen, vorzugsweise handgeführten Elektrowerkzeugmaschine mit drehend und/oder schlagend arbeitendem Werkzeug, weist ein Gehäuse 10 und eine im Gehäuse 10 drehend und axial verschiebbar gelagerte, hülsenförmige Arbeitsspindel 11, auch Spindelhülse genannt, sowie einen hier nicht dargestellten Elektromotor für den Drehantrieb der Arbeitsspindel 11 auf. Am vorderen Ende der Arbeitsspindel 11 ist eine Werkzeugaufnahme 12 ausgebildet, in der der Schaft 13 eines Werkzeugs drehfest und begrenzt axial verschieblich aufgenommen ist. Die Arbeitsspindel 11 wird über ein Zahnrad 14 in Drehung versetzt, das auf dem von der Werkzeugaufnahme 12 abgekehrten Spindelende der Arbeitsspindel 11 drehfest sitzt und mit einem Antriebsritzel 14 kämmt, das am Wellenende einer im Gehäuse 10 gelagerten Antriebswelle 15 ausgebildet ist. Die Antriebswelle 15 ist über ein hier nicht dargestelltes Getriebe mit der Abtriebswelle des Elektromotors verbunden oder bildet die Abtriebswelle selbst.

Für den Schlagbohrbetrieb ist ein mechanisches Schlagwerk 16 vorgesehen, das einen in seiner axialen Richtung beschleunigten und über einen Schlagbolzen oder Döpper 17 auf den Schaft 13 des in der Werkzeugaufnahme 12 gehaltenen Werkzeugs auftreffenden Schläger 18 und eine die Beschleunigung des Schlägers 18 aus einer Rotationsbewegung der Arbeitsspindel 11 ableitende Treibereinheit 20 aufweist. Der Schläger 18 und der Döpper 17 sind mit Spiel axial verschieblich in der hülsenförmigen Antriebsspindel 11 aufgenommen. Die Verschiebebewegung des Döppers 17 ist in Richtung zum Schläger 18 hin durch einen in einer Innennut in der Arbeitsspindel 11 eingelegten Sprengring 19 und zur Werkzeugaufnahme 12 hin durch das Stirnende des Schaftes 13 des Werkzeugs begrenzt.

Die Treibereinheit 20 umfaßt ein mit der Arbeitsspindel 11 synchron umlaufendes, axial verschieblich angeordnetes Abtastglied 21, das zwischen zwei parallelen, koaxial zur Arbeitsspindel 11 verdrehfest im Gehäuse 10 angeordneten, ringförmigen Kurvenbahnen 22,23 mit axialem Spiel geführt ist, und zwei im Verschiebeweg des Schlägers 18 wirksame, zueinander gegensinnig wirkende Federspeicher, die von dem Abtastglied 21 direkt oder indirekt spannbar sind, wobei die Federspeicher bevorzugt als Druckfedern 24,25 ausgebildet sind. Eine Abwicklung der Kurvenbahnen 22,23 ist in Fig. 3 ausschnittweise dargestellt, wobei Pfeil 28 in Fig. 3 in Achsrichtung der Arbeitsspindel 11 liegt und zur Werkzeugaufnahme 12 weist. Wie deutlich zu erkennen ist, haben die Kurvenbahnen 22 Erhebungen 221 bzw. 231 und Vertiefungen 222 bzw. 223, die in Achsrichtung der Arbeitsspindel 11 weisen. Die Erhebungen 221 bzw. 231 und Vertiefungen 222 bzw. 232 werden im Beispielfall durch eine Sinuskurve dargestellt, wobei über den Kreisumfang der Kurvenbahnen 22,23 mehrere Perioden einer Sinuskurve vorhanden sind. Bevorzugt werden drei oder fünf Perioden vorgesehen, so daß auf jeder Kurvenbahn 22 bzw. 23 also drei bzw. fünf Erhebungen 221 bzw. 231 und drei bzw. fünf Vertiefungen 222 bzw. 232 vorhanden sind. Die Zahl der in Achsrichtung kolinearen Erhebungen und Vertiefungen richtet sich nach der gewünschten Anzahl von Schlägen auf den Schaft 13 des Werkzeugs während einer Umdrehung der Arbeitsspindel 11.

Die Kurvenbahnen 22 und 23 sind jeweils auf einer Kurvenscheibe 26 bzw. 27 ausgebildet. Die Kurvenscheibe 26 ist im Gehäuse 10 starr festgelegt. Die Kurvenscheibe 27 ist auf vorzugsweise drei auf einem zur Arbeitsspindel 11 koaxialen Teilerkreis angeordneten, gegeneinander um 120° Umfangswinkel versetzt angeordneten Bolzen 29 verschieblich geführt. Die Bolzen 29 sind im Maschinengehäuse 10 eingespannt und nehmen jeweils eine Andruckfeder 30 auf, die sich zwischen den beiden Kurvenscheiben 26,27 abstützt. Unter der Wirkung der Andruckfedern 30 liegt die Kurvenscheibe 27 an einem auf der Arbeitsspindel 11 mittels zweier Scheiben 31,32 axial unverschieblich festgelegten Axiallager 33 an. Die Verschiebebeweglichkeit der Kurvenscheibe 27 dient dem Zu- und Abschalten des Schlagwerks 16. Drückt der den Bohrhammer haltende Bedienende das in die Werkzeugaufnahme 12 eingespannte Werkzeug gegen eine Bearbeitungsfläche, so wird das Werkzeug um einen begrenzten Verschiebeweg in die Werkzeugaufnahme 12 hinein verschoben. Die Verschiebebewegung des Werkzeugs wird von dem Schaft 13 auf den Döpper 17 übertragen, der über den Sprengring 19 die mittels eines Gleitlagers 34 und eines Kugellagers 35 im Gehäuse 10 gelagerte Arbeitsspindel 11 soweit verschiebt, bis die Kurvenscheibe 27 an einem im Gehäuse 10 ausgebildeten Anschlag 36 anschlägt. In dieser in Fig. 1 gezeigten Betriebsstellung ist das Schlagwerk 16 eingeschaltet und das Abtastglied 21 zwischen den beiden Kurvenbahnen 22,23 auf den Kurvenscheiben 26,27 geführt. Wird das Werkzeug von der Bearbeitungsfläche abgehoben, so schieben die Andruckfedern 30 die Kurvenscheibe 27 in Fig.1 nach rechts, wobei die Kurvenscheibe 27 über das Axiallager 33 die Arbeitsspindel 11 wieder zurückschiebt. Der Abstand der beiden Kurvenbahnen 22,23 wird dabei soweit vergrößert, daß das Abtastglied 21 zwischen.den beiden Kurvenbahnen 22,23 frei hindurchdreht, ohne mit diesen in Kontakt zu gelangen. Das Schlagwerk 16 ist abgeschaltet.

Für den Bohrbetrieb ist die völlige Abschaltung des Schlagwerks 16 erforderlich. Hierzu ist am Maschinengehäuse 10 ein manuell zu bedienendes Abschaltglied 37 in Form eines um 180° drehbaren Knebelgriffs angeordnet, in das exzentrisch ein Paßstift 38 eingesetzt ist. Durch Drehen des Abschaltglieds 37 um 180° schwenkt der Paßstift 38 in den Verschiebeweg der Kurvenscheibe 27 ein und legt sich in der Grundposition der Kurvenscheibe 27, den diese bei unbelastetem Werkzeug unter der Rückstellkraft der Andruckfedern 30 einnimmt, als Anschlag unmittelbar vor die Kurvenscheibe 27. Damit ist eine Verschiebebewegung der Kurvenscheibe 27 blockiert, das Schlagwerk 16 ist abgeschaltet und der Bohrhammer arbeitet als Bohrmaschine mit ausschließlich drehendem Werkzeug.

In dem in Fig. 1 dargestellten Ausführungsbeispiel der Treibereinheit 20 sitzt das Abtastglied 21 mit einem Ringteil 39 mit Spiel auf dem Schläger 18 und ragt mit einem radial vom Ringteil 39 abstehenden Abtastfinger 40 durch einen Axialschlitz 41 in der Spindelhülse 11 hindurch bis zwischen die Kurvenbahnen 22,23 auf den beiden Kurvenscheiben 26,27. Der Abtastfinger 40 ist auch in der Abwickung der Kurvenbahnen 22,23 in Fig. 3 angedeutet. Die beiden Druckfedern 24,25 der Treibereinheit 20 sind auf den Schläger 18 aufgeschoben und stützen sich einerseits an den in Achsrichtung voneinander abgekehrten Stirnflächen des Ringteils 39 und andererseits an am Schläger 18 ausgebildeten Radialschultern 42,43 ab.

Im Betrieb des Schlagwerks 16 beschleunigt die Kurvenbahn 22 mit jeder Erhebung 221 den Schläger 18 in Richtung des Döppers 17, der auf den Döpper 17 aufprallt und über diesen einen Schlag auf die Stirnseite des Schaftes 13 des Werkzeugs ausübt. Der Parallelabstand der beiden Kurvenbahnen 22,23 bei an dem Anschlag 36 am Gehäuse 10 anliegender Kurvenscheibe 27 und die Druckfedern 24,25 sind so aufeinander abgestimmt, daß der Abtastfinger 40 des Abtastglieds 20 beim Auftreffen des Schlägers 18 auf den Döpper 17 von den Kurvenbahnen 22,23 weitgehend entkoppelt ist. Der Schläger 18 wird nach dem Aufprall auf den Döpper 17 reflektiert und fliegt rückwärts auf die Vertiefung 222 der Kurvenbahn 22 zu. Bei guter Schlagwerksabstimmung berührt der Abtastfinger 40 die Vertiefung 232 der Kurvenbahn 23 nur leicht oder gar nicht. Unter Umständen kann es erforderlich sein, zur Schlagwerksabstimmung die Kurvenbahnen 22,23 in Umfangsrichtung zueinander zu versetzen. Nach Durchfahren des Totpunktes der Kurvenbahn 22 an der tiefsten Stelle der Vertiefung 222 berührt der Abtastfinger 40 die Kurvenbahn 22 wieder. Aufgrund der kinetischen Energie des Schlägers 18 wird der Schläger 18 gegen die Druckfeder 25 in Richtung des Abtastglieds 21 verschoben und damit gespannt, so daß kinetische Energie des Schlägers 18 in Federspannung umgespeichert wird. Der Schläger 18 wird anschließend durch diese Energie und durch die nachfolgende Erhebung 221 der Kurvenbahn 22 nach vorn beschleunigt. Bevor der Schläger 18 auf den Döpper 17 trifft, löst sich der Abtastfinger 40 von der Kurvenbahn 22 und der beschriebene Vorgang wiederholt sich.

Bei der in Fig. 4 ausschnittweise dargestellten modifizierten Treibereinheit 20 wird das Abtastglied 21 von den radial nach außen abgebogenen, aneinanderliegenden Federenden 241 und 251 der beiden Druckfedern 24,25 gebildet. Ein separates Bauteil mit Ringteil 39 und Abtastfinger 40 entfällt. Die beiden fest miteinander verbundenen Federenden 241,251 ragen nach Montage durch den Axialschlitz 41 in der Spindelhülse oder Antriebsspindel 11 hindurch und werden zwischen den beiden Kurvenbahnen 22,23 auf den Kurvenscheiben 26,27 in gleicher Weise wie beschrieben geführt.

In Fig. 5 ist noch zeichnerisch skizziert, daß die beiden aneinanderliegenden Federenden auch einstückig miteinander verbunden sein können. Die beiden Druckfedern 24,25 bilden dann eine einstückige Druckfeder 44 mit einem radial abstehenden Federbogen 441, der durch den Axialschlitz 41 in der Spindelhülse oder Antriebsspindel 11 hindurchtritt und zwischen den Kurvenbahnen 22,23 als Abtastglied 21 geführt wird.

Die in Fig. 6 im Längsschnitt ausschnittweise dargestellte Treibereinheit 20 ist gegenüber der vorstehend beschriebenen Treibereinheit 20 insoweit modifiziert, als die Druckfedern 24,25 außerhalb der Spindelhülse oder Antriebsspindel 11 angeordnet sind. Das Abtastglied 21 weist zwei mit Spiel auf der Spindelhülse 11 sitzende Gleitringe 45,46 auf, an denen jeweils einstückig ein radial abstehender, hohler Abtastvorsprung 45a,46a angeformt ist. In die zueinander verschieblichen Abtastvorsprünge 45a,46a ragt ein durch den Durchtrittsschlitz 41 in der Spindelhülse 11 hindurchgeführter und im Schläger 18 verankerter Verbindungsstift 47 hindurch. In den Abtastvorsprüngen 45a,46a befinden sich axiale Halteschlitze 45b,46b, durch die der Verbindungsstift 47 greift. Der Verbindungsstift 47 ist in den Abtastvorsprüngen 45a,46a drehfest festgelegt, kann aber in Achsrichtung mit den Gleitringen 45,46 verschoben werden. Die im Innern der Abtastnocken 45,46 angeordneten Druckfedern 24,25 stützen sich einerseits an der Innenwand der Abtastnocken 45,46 und andererseits am Verbindungsstift 47 ab. Infolge der Spannkraft der Druckfedern 24,25 werden die Gleitringe 45,46 voneinander weg beaufschlagt, so daß der Verbindungsstift 47 zur Anlage an Laschen 45c,46c an den Abtastvorsprüngen 45a,46a kommt. Die Anordnung der Kurvenscheiben 26,27 ist wie in Fig. 1 getroffen, so daß die Abtastnocken 45,46 zwischen den beiden Kurvenbahnen 22,23 geführt sind.

Bei der in Fig. 7 im Längsschnitt ausschnittweise dargestellten modifizierten Treibereinheit 20 ist die die Kurvenbahn 21 tragende Kurvenscheibe 26 ebenfalls axial verschieblich ausgebildet und wie die Kurvenscheibe 27 auf den Bolzen 29 axial verschieblich geführt. Die Kurvenscheibe 27 ist quer zu ihrer Achsrichtung in einen die Kurvenbahn 23 tragenden Scheibenteil 271 und einen an dem auf der Spindelhülse oder Antriebsspindel 11 festgelegten Axiallager 33 sich abstützenden Scheibenteil 272 unterteilt. Das Abtastglied 21 ist starr mit dem Schläger 18 verbunden und ragt durch den Axialschnitt 41 in der Spindelhülse 11 hindurch und ist wiederum zwischen den beiden Kurvenbahnen 22,23 geführt. Die beiden Druckfedern 24,25 umgeben koaxial die Spindelhülse 11, wobei die Druckfeder 24 sich zwischen dem Gehäuse 10 und der Kurvenscheibe 26 und die Druckfeder 25 sich zwischen den beiden Scheibenteilen 271 und 272 der Kurvenscheibe 27 abstützt.

Die Wirkungsweise der modifizierten Treibereinheit 20 gemäß Fig. 6 und 7 ist die gleiche wie die der Treibereinheit 20 in Fig. 1, so daß insoweit auf die dortige Beschreibung verwiesen wird.

## Patentansprüche

1. Elektrowerkzeugmaschine für drehend und/oder schlagend arbeitende Werkzeuge, wie Bohr- oder Schlaghammer oder Schlagbohrmschine, mit einem Maschinengehäuse (10), mit einer im Maschinengehäuse (10) gelagerten, drehend antreibbaren Arbeitsspindel (11), die ihrerseits eine Werkzeugaufnahme (12) zur Aufnahme eines Werkzeugs antreibt, und mit einem mechanischen Schlagwerk (16), das einen in seiner axialen Richtung beschleunigten, direkt oder indirekt den Schaft (13) des Werkzeugs mit Schlägen beaufschlagenden Schläger (18) und eine die Beschleunigung des Schlägers (18) aus einer Rotationsbewegung ableitende Treibereinheit (20) aufweist, wobei die Treibereinheit (20) ein mit der Arbeitsspindel (11) synchron umlaufendes, axial verschieblich angeordnetes Abtastglied (21) aufweist, das zwischen zwei zur Arbeitsspindel (11) verdrehfest angeordneten, ringförmigen Kurvenbahnen (22, 23) mit in Achsrichtung der Arbeitsspindel weisenden Erhebungen (221, 231) und Vertiefungen (222, 232) geführt ist, **dadurch gekennzeichnet, dass** mindestens eine der beiden Kurvenbahnen (22, 23) axial verschiebbar gelagert ist und dass das Abtastglied (21) zwischen den beiden Kurvenbahnen (22, 23) mit axialem Spiel geführt ist.

2. Maschine nach Anspruch 1, **dadurch gekennzeichnet, daß** die Treibereinheit (20) zwei im Verschiebeweg des Schlägers (18) wirksame, zueinander gegensinnig wirkende Federspeicher (24,25) aufweist, die von dem Abtastglied(21) direkt oder indirekt spannbar sind.

3. Maschine nach Anspruch 1 oder 2, **dadurch gekennzeichnet, daß** die Erhebungen (221,231) und Vertiefungen (222,232) von mehreren, vorzugsweise drei oder fünf, Perioden einer sinusähnlichen Kurve gebildet sind.

4. Maschine nach einem der Anprüche 1 - 3, **dadurch gekennzeichnet, daß** der Parallelabstand der Kurvenbahnen (22,23) mit ihren in Achsrichtung der Arbeitsspindel (11) kolinearen Erhebungen (221,231) und Vertiefungen (222,232) und die Federspeicher (24,25) so aufeinander abgestimmt sind, daß das Abtastglied (21) beim direkten oder indirekten Auftreffen des Schlägers (18) auf den Werkzeugschaft (13) von den Kurvenbahnen (22,23) weitgehend entkoppelt ist und bei der nachfolgenden Reflexion des Schlägers (18) weitgehend entkoppelt bleibt.

5. Maschine nach einem der Ansprüche 1 - 4, **dadurch gekennzeichnet, daß** die Federspeicher als Druckfedern (24,25) ausgebildet sind.

6. Maschine nach einem der Ansprüche 1 - 5, **dadurch gekennzeichnet, daß** die beiden Kurvenbahnen (22,23) auf je einer von zwei ringförmigen Kurvenscheiben (26,27) ausgebildet sind, die im Maschinengehäuse (10) koaxial zur Arbeitsspindel (11) undrehbar festgelegt sind, und daß eine der Kurvenscheiben (27) zum Zu- und Abschalten des Schaltwerks (16) im Maschinengehäuse (10) axial verschieblich geführt ist.

7. Maschine nach Anspruch 6, **dadurch gekennzeichnet, daß** eine Axialverschiebung der verschieblichen Kurvenscheibe (27) aus dem von einem Bediener über das Maschinengehäuse (10) erzeugten Andruck des in der Werkzeugaufnahme (12) gehaltenen Werkzeugs abgeleitet ist.

8. Maschine nach Anspruch 7, **dadurch gekennzeichnet, daß** die Arbeitsspindel (11) im Maschinengehäuse (10) axial verschieblich gelagert ist, daß die verschiebliche Kurvenscheibe (27) mittels Andruckfedern (30) an einem an der Arbeitsspindel (11) unverschieblich festgelegten Axiallager (33) angedrückt ist und daß ein gehäuseseitiger Anschlag (36) zur Begrenzung der Axialverschiebung der Arbeitsspindel (11) vorgesehen ist, an dem die verschiebliche Kurvenscheibe (27) bei durch den Werkzeugandruck hervorgerufener Axialverschiebung der Arbeitsspindel (11) festgelegt wird.

9. Maschine nach Anspruch 8, **dadurch gekennzeichnet, daß** die verschiebliche Kurvenscheibe (27) auf mehreren, vorzugsweise drei, auf einem zur Arbeitsspindel (11) koaxialen Teilerkreis um gleiche Umfangswinkel zueinander versetzt angeordneten, parallelen Bolzen (29) gleitet und daß die Andruckfedern (30) auf den Bolzen (29) aufgenommen sind.

10. Maschine nach Anspruch 8 oder 9, **dadurch gekennzeichnet, daß** ein manuell zu bedienendes Abschaltglied (37) für das Schaltwerk (16) einen in den Verschiebeweg der verschieblichen Kurvenscheibe (27) einschwenkbaren Anschlag (38) aufweist, der die verschiebliche Kurvenscheibe (27) in ihre Grundposition festlegt, die sie bei unbelastetem Werkzeug unter der Rückstellkraft der Andruckfedern (30) einnimmt.

11. Maschine nach einem der Ansprüche 8 - 10, **dadurch gekennzeichnet, daß** der Schläger (18) in der als Spindelhülse (11) ausgebildeten Arbeitsspindel axial verschieblich einliegt und das mit dem Schläger (18) gekoppelte Abtastglied (21) durch einen Axialschlitz (41) in der Spindelhülse (11) hindurchragt und daß zwischen Schläger (18) und Werkzeugschaft (13) ein in der Spindelhülse (11) verschiebbarer Döpper (17) angeordnet ist, der zur Übertragung einer vom Werkzeugandruck bewirkten axialen Werkzeugverschiebung auf die Spindelhülse (11) an seiner dem Schläger (18) zugekehrten Stirnseite, vorzugsweise über einen in der Innenwand der Spindelhülse (11) eingesetzten Sprengring (19), an der Spindelhülse (11) abstützbar ist.

12. Maschine nach Anspruch 11, **dadurch gekennzeichnet, daß** das Abtastglied (21) verschieblich auf dem Schläger (18) sitzt und zwischen die Kurvenscheiben (21,22) hineinragt und daß die beiden Druckfedern (24,25) auf den Schläger (18) aufgeschoben sind und sich zwischen je einer der beiden in Achsrichtung voneinander abgekehrten Seiten des Abtastglieds (21) und je einer der am Schläger (18) ausgebildeten Ringschultern (42,43) abstützen.

13. Maschine nach Anspruch 12, **dadurch gekennzeichnet, daß** das Abtastglied (21) von den radial nach außen abgebogenen, aneinanderliegenden Federenden (241,251) der beiden Druckfedern (24,25) gebildet ist und daß die beiden Federenden (241,251) miteinander starr verbunden oder die beiden Druckfedern (44) miteinander einstückig ausgebildet sind.

14. Maschine nach Anspruch 11, **dadurch gekennzeichnet, daß** das Abtastglied (21) einen mit Spiel auf der Spindelhülse (11) sitzenden Gleitring (45) mit radial abstehendem, hohlem Abtastnocken (46) aufweist, der über ein im Schläger (18) verankertes, durch den Durchtrittsschlitz (41) in der Spindelhülse (11) hindurchtretendes Verbindungselement (47) drehfest mit dem Schläger (18) verbunden und in Achsrichtung relativ zum Verbindungselement (47) verschiebbar ist, und daß die beiden Druckfedern (24,25) sich zwischen den voneinander abgekehrten Seiten des Verbindungselements (47) und den Innenwänden des Abtastnockens (46) abstützen.

15. Maschine nach Anspruch 11, **dadurch gekennzeichnet, daß** das Abtastglied (21) im Schläger (18) verankert ist, daß die verschiebliche Kurvenscheibe (27) quer zur Achsrichtung in einen die Kurvenbahn (23) tragenden Scheibenteil (271) und einen am Axiallager (33) der Spindelhülse (11) sich abstützenden Scheibenteil (272) unterteilt und die andere Kurvenscheibe (26) im Maschinengehäuse (10) axial verschieblich angeordnet ist und daß die eine Druckfeder (25) sich zwischen den beiden Scheibenteilen (271,272) der einen Kurvenscheibe (27) und die andere Druckfeder (24) sich zwischen der von der Kurvenbahn (22) abgekehrten Rückseite der anderen Kurvenscheibe (26) und dem Maschinengehäuse (10) abstützt.

16. Maschine nach Anspruch 15, **dadurch gekennzeichnet, daß** der gehäuseseitige Anschlag zur Begrenzung der Axialverschiebung der Spindelhülse (11) und der einschwenkbare Anschlag (38) des Abschaltglieds (37) zum Abschalten des Schaltwerks (16) jeweils mit dem an dem Axiallager (33) sich abstützenden Scheibenteil (272) der Kurvenscheibe (27) zusammenwirken.

17. Maschine nach Anspruch 15 oder 16, **dadurch gekennzeichnet, daß** die Scheibenteile (271,272) der einen Kurvenscheibe (27) und die andere Kurvenscheibe (26) auf mehreren, vorzugsweise drei, auf einem zur Spindelhülse (11) koaxialen Teilerkreis um vorzugsweise gleiche Umfangswinkel zueinander versetzt angeordneten und im Maschinengehäuse (10) festgespannten, parallelen Bolzen (29) gleiten.

## Claims

1. Electric power tool for tools working in a rotary and/or percussive manner, such as a rotary or percussion hammer or percussion drilling machine, having a machine housing (10), a working spindle (11) which is mounted in the machine housing (10) and can be driven in a rotary manner and which in turn drives a tool receptacle (12) for accommodating a tool, and a mechanical percussion mechanism (16) which has a striker (18), which is accelerated in its axial direction and applies blows directly or indirectly to the shank (13) of the tool, and a driver unit (20) deriving the acceleration of the striker (18) from a rotary movement, the driver unit (20) having a follower member (21) which revolves synchronously with the working spindle (11), is arranged so as to be axially displaceable and is guided between two annular cam paths (22, 23) arranged in a rotationally fixed manner relative to the working spindle (11) and having prominences (221, 231) and recesses (222, 232) pointing in the axial direction of the working spindle, **characterized in that** at least one of the two cam paths (22, 23) is mounted so as to be axially displaceable, and **in that** the follower member (21) is guided with axial clearance between the two cam paths (22, 23).

2. Power tool according to Claim 1, **characterized in that** the driver unit (20) has two spring energy stores (24, 25) which are effective in the displacement path of the striker (18), act in opposite directions to one another and can be loaded directly or indirectly by the follower member (21).

3. Power tool according to Claim 1 or 2, **characterized in that** the prominences (221, 231) and recesses (222, 232) are formed by several, preferably three or five, periods of a sinusoidal curve.

4. Power tool according to one of Claims 1 to 3, **characterized in that** the parallel spacing of the cam paths (22, 23) with their prominences (221, 231) and recesses (222, 232) colinear in the axial direction of the working spindle (11) and the spring energy stores (24, 25) are matched to one another in such a way that the follower member (21) is largely uncoupled from the cam paths (22, 23) when the striker (18) strikes the tool shank (13) directly or indirectly and remains largely uncoupled during the subsequent reflection of the striker (18).

5. Power tool according to one of Claims 1 to 4, **characterized in that** the spring energy stores are designed as compression springs (24, 25).

6. Power tool according to one of Claims 1 to 5, **characterized in that** the two cam paths (22, 23) are in each case formed on one or two annular cam discs (26, 27) which are secured in a non-rotatable manner in the machine housing (10) coaxially to the working spindle (11), and **in that** one of the cam discs (27) is guided so as to be axially displaceable in the machine housing (10) for engaging and disengaging the percussion mechanism (16).

7. Power tool according to Claim 6, **characterized in that** an axial displacement of the displaceable cam disc (27) is derived from the pressure applied to the tool held in the tool receptacle (12), this applied pressure being produced by the operator via the machine housing (10).

8. Power tool according to Claim 7, **characterized in that** the working spindle (11) is mounted so as to be axially displaceable in the machine housing (10), **in that** the displaceable cam disc (27) is pressed by means of pressure springs (30) against an axial bearing (33) secured in a fixed manner on the working spindle (11), and a housing-side stop (36) is provided for limiting the axial displacement of the working spindle (11), at which stop (36) the displaceable cam disc (27) is secured in position when the working spindle (11) is displaced axially by the pressure applied to the tool.

9. Power tool according to Claim 8, **characterized in that** the displaceable cam disc (27) slides on several, preferably three, parallel bolts (29) arranged offset from one another by identical circumferential angles on a pitch circle coaxial to the working spindle (11), and **in that** the pressure springs (30) are accommodated on the bolts (29).

10. Power tool according to Claim 8 or 9, **characterized in that** a disengaging member (37), to be operated manually, for the percussion mechanism (16) has a stop (38) which can be swung into the displacement path of the displaceable cam disc (27) and secures the displaceable cam disc (27) in its basic position, which it assumes under the restoring force of the pressure springs (30) when the tool is not loaded.

11. Power tool according to one of Claims 8 to 10, **characterized in that** the striker (18) lies in an axially displaceable manner in the working spindle designed as spindle sleeve (11), and the follower member (21) coupled to the striker (18) projects through an axial slot (41) in the spindle sleeve (11), and **in that** an anvil (17) displaceable in the spindle sleeve (11) is arranged between striker (18) and tool shank (13), and this anvil (17), at its end face facing the striker (18), can be supported on the spindle sleeve (11), preferably via a snap ring (19) inserted in the inner wall of the spindle sleeve (11), for transmitting an axial tool displacement, produced by the pressure applied to the tool, to the spindle sleeve (11).

12. Power tool according to Claim 11, **characterized in that** the follower member (21) sits in a displaceable manner on the striker (18) and projects in between the cam discs (21, 22), and **in that** the two compression springs (24, 25) are pushed onto the striker (18) and are in each case supported between one of the two sides of the follower member (21) facing away from one another in the axial direction and one of the two annular shoulders (42, 43) formed on the striker (18).

13. Power tool according to Claim 12, **characterized in that** the follower member (21) is formed by the spring ends (241, 251) of the two compression springs (24, 25), these spring ends (241, 251) being bent radially outwards and bearing against one another, and **in that** the two spring ends (241, 251) are rigidly connected to one another or the two compression springs (44) are formed in one piece with one another.

14. Power tool according to Claim 11, **characterized in that** the follower member (21) has a sliding ring (45) sitting with clearance on the spindle sleeve (11) and having a radially projecting, hollow follower lobe (46) which is connected to the striker (18) in a rotationally fixed manner via a connecting element (47) anchored in the striker (18) and passing through the through-slot (41) in the spindle sleeve (11) and is displaceable in the axial direction relative to the connecting element (47), and **in that** the two compression springs (24, 25) are supported between the sides of the connecting element (47) facing away from one another and the inner walls of the follower lobe (46).

15. Power tool according to Claim 11, **characterized in that** the follower member (21) is anchored in the striker (18), **in that** the displaceable cam disc (27) is subdivided transversely to the axial direction into a disc part (271) carrying the cam path (23) and a disc part (272) supported on the axial bearing (33) of the spindle sleeve (11), and the other cam disc (26) is arranged so as to be axially displaceable in the machine housing (10), and **in that** the one compression spring (25) is supported between the two disc parts (271, 272) of the one cam disc (27), and the other compression spring (24) is supported between the rear side, facing away from the cam path (22), of the other cam disc (26) and the machine housing (10).

16. Power tool according to Claim 15, **characterized in that** the housing-side stop for limiting the axial displacement of the spindle sleeve (11) and the swing-in stop (38) of the disengaging member (37) for disengaging the percussion mechanism (16) in each case interact with that disc part (272) of the cam disc (27) which is supported on the axial bearing (33).

17. Power tool according to Claim 15 or 16, **characterized in that** the disc parts (271, 272) of the one cam disc (27) and the other cam disc (26) slide on several, preferably three, parallel bolts (29) which are arranged offset from one another by preferably identical circumferential angles on a pitch circle coaxial to the spindle sleeve (11) and are secured in position in the machine casing (10).

## Revendications

1. Machine-outil électrique pour des outils tournants et percutants, tels qu'un marteau perforateur et/ou perceuse à percussion dans laquelle :
- un boîtier de machine (10) loge une broche de travail (11) pouvant être entraînée en rotation et entraîner elle-même un réceptacle (12) pouvant accueillir un outil,
- un système mécanique de percussion (16) comprend un percuteur (18) propulsé selon sa direction axiale pour agir par choc, directement ou indirectement sur la tige (13) de l'outil, ainsi qu'une unité motrice (20) dont la rotation produit la propulsion sur le percuteur (18),
- l'unité motrice (20) comprend un organe de balayage (21), en rotation synchrone avec la broche de travail (11) et pouvant coulisser axialement, cet organe se déplaçant entre deux pistes de came (22, 23) annulaires solidaires en rotation de la broche de travail (11) et présentant selon la direction axiale de la broche de travail, des saillies (221, 231) et des creux (222, 232),
**caractérisée en ce qu'**
au moins une des deux pistes de came (22, 23) peut coulisser axialement et que l'organe de balayage (21) se déplace avec un jeu axial entre les deux pistes de came (22, 23).

2. Machine selon la revendication 1,
**caractérisée en ce que**
l'unité motrice (20) comporte deux accumulateurs élastiques (24, 25) agissant selon la direction de coulissement du percuteur (18) mais dans des sens opposés, et qui peuvent être mis sous tension, directement ou indirectement par l'organe de balayage (21).

3. Machine selon la revendication 1 ou 2,
**caractérisée en ce que**
les saillies (221, 231) et les creux (222, 232) sont ceux d'une courbe sinusoïdale comportant plusieurs périodes, de préférence trois ou cinq, par tour.

4. Machine selon l'une quelconque des revendications 1 à 3,
**caractérisée en ce que**
la distance séparant les pistes de came parallèles (22, 23) dont les saillies (221, 231) et (222, 232) sont respectivement alignées parallèlement à l'axe de la broche (11), et les accumulateurs élastiques (24, 25) sont accordés entre eux, de sorte que lorsque le percuteur (18) frappe directement ou indirectement la tige (13) de l'outil l'organe de balayage (21) est désaccouplé largement des pistes de came (22, 23) et le reste lors du renvoi qui suit, par réflexion, du percuteur (18).

5. Machine selon l'une quelconque des revendications 1 à 4,
**caractérisée en ce que**
les accumulateurs élastiques sont des ressorts de compression (24, 25).

6. Machine selon l'une quelconque des revendications 1 à 5,
**caractérisée en ce que**
les deux pistes de came (22, 23) sont portées respectivement par deux disques de came (26, 27) de forme annulaire, montés dans le boîtier de machine (10) coaxialement à la broche de travail (11) et solidaires en rotation de celle-ci, un des disques de came (27) pouvant axialement coulisser dans le boîtier (10) pour connecter ou déconnecter le système de percussion (16).

7. Machine selon la revendication 6,
**caractérisée en ce qu'**
un coulissement axial du disque de came (27) coulissant peut être déclenché par la pression exercée par l'utilisateur à travers le boîtier de machine (10), sur l'outil monté dans le réceptacle d'outil (12).

8. Machine selon la revendication 7,
**caractérisée en ce que**
la broche de travail (11) peut coulisser axialement dans le boîtier de machine (10), le disque de came (27) coulissant est appliqué par des ressorts de poussée (30) sur un palier axial (33) monté sans pouvoir coulisser sur la broche de travail (11) et il est prévu, du côté du boîtier pour limiter le coulissement axial de la broche de travail (11), une butée (36) contre laquelle vient s'arrêter le disque de came coulissant (27) quand la broche de travail (11) effectue un coulissement axial provoqué par la pression de l'outil.

9. Machine selon la revendication 8,
**caractérisée en ce que**
le disque de came (27) coulissant glisse sur plusieurs, de préférence trois, tiges parallèles (29) qui sont montées sur un cercle coaxial à la broche de travail (11) avec le même décalage angulaire entre elles, et qui portent les ressorts de poussée (30).

10. Machine selon l'une des revendications 8 ou 9,
**caractérisée en ce qu'**
un organe de connexion (37) du système de percussion (16), à commande manuelle, comporte une butée (38) qui peut être amenée par basculement sur le parcours de coulissement du disque de came coulissant (27) et bloque ainsi ce disque dans la position de base qu'il occupe sous l'action de la force de rappel des ressorts de poussée (30) quand l'outil n'est pas sous charge.

11. Machine selon l'une quelconque des revendications 8 à 10,
**caractérisée en ce que**
- le percuteur (18) peut coulisser axialement à l'intérieur de la broche de travail constituée par une douille de broche (11), et l'organe de balayage (21) accouplé au percuteur (18) fait saillie à travers une fente axiale (41) de la douille (11),
- entre le percuteur (18) et la tige d'outil (13), dans la douille de broche (11) peut coulisser une bouterolle (17) qui, pour transmettre à la douille de broche (11) le coulissement axial de l'outil provoqué par la mise en pression de celui-ci, peut s'appuyer sur la douille de broche (11) par sa face frontale située vers le percuteur (18), de préférence par l'intermédiaire d'un jonc (19) inséré dans la paroi interne de cette douille.

12. Machine selon la revendication 11,
**caractérisée en ce que**
- l'organe de balayage (21) est monté coulissant sur le percuteur (18) et fait saillie entre les disques de came (21, 22),
- les deux ressorts de poussée (24, 25) sont glissés sur le percuteur (18) et s'appuient chacun sur un des deux côtés opposés, en direction axiale, de l'organe de balayage (21) et sur un des épaulements annulaires (42, 43) portés par le percuteur (18).

13. Machine selon la revendication 12,
**caractérisée en ce que**
- l'organe de balayage (21) est constitué par les extrémités (241, 251) recourbées vers l'extérieur et appliquées l'une contre l'autre, des deux ressorts de poussée (24, 25)
- les deux extrémités (241, 251) sont reliées rigidement entre elles, ou les deux ressorts (44) n'en forment qu'un.

14. Machine selon la revendication 11,
**caractérisée en ce que**
- l'organe de balayage (21) comporte une bague de glissement (45) montée avec du jeu sur la douille de broche (11) et portant une came de balayage creuse (46) faisant saillie radialement, solidaire en rotation du percuteur (18) par l'intermédiaire d'un élément de liaison (47), ancré dans le percuteur (18), et pénétrant dans la douille de broche (11), à travers la fente de passage (41) cette came pouvant coulisser axialement, et
- les deux ressorts de poussée (24, 25) sont en appui entre les côtés opposés de l'élément de liaison (47) et les parois internes de la came de balayage (46).

15. Machine selon la revendication 11,
**caractérisée en ce que**
- l'organe de balayage (21) est ancré dans le percuteur (18),
- le disque de came coulissant (27) est divisé, perpendiculairement à la direction axiale, en un disque élémentaire (271) portant la piste de came (23) et un disque élémentaire (272) s'appuyant sur un palier axial (33) de la douille de broche (11), tandis que l'autre disque de came (26) peut coulisser axialement dans le boîtier de machine (10),
- un ressort de pression (25) est monté en appui entre les deux disques élémentaires (271, 272) du disque de came (27) tandis que l'autre ressort de poussée (24) est monté en appui entre la face arrière de l'autre disque de came (26) éloignée de la piste de came (22), et le boîtier de machine (10).

16. Machine selon la revendication 15,
**caractérisée en ce que**
la butée, située du côté du boîtier, pour limiter le coulissement axial de la douille de broche (11) et la butée basculante (38) de l'organe de balayage (37), servant à déconnecter le système de percussion (16), coopèrent chacune avec le disque élémentaire (272) du disque de came (27) qui s'appuie sur le palier axial (33).

17. Machine selon la revendication 15 ou 16,
**caractérisée en ce que**
les disques élémentaires (271, 272) du disque de came (27) et l'autre disque de came (26) coulissent sur plusieurs, de préférence trois, tiges parallèles (29) disposées sur un cercle coaxial à la douille de broche (11), avec entre elles de préférence un même décalage angulaire, ces tiges étant fixées dans le boîtier (10) de la machine.
